# FASCICULE DE BREVET EUROPEEN

(11) **EP 0 363 246 B1**
(45) Date de publication et mention de la délivrance du brevet: **05.05.1993**
(21) Numéro de dépôt: 89402600.4
(22) Date de dépôt: 22.09.1989
(51) Int. Cl.: C21B 5/00

(54) **Procédé et dispositif pour la mise à poste et le retrait d'une torche à plasma sur un appareil fonctionnant dans des conditions de pression et de température interdisant une intervention directe**
Vorrichtung zum Anbringen und Entfernen eines Plasmabrenners in einen Apparat, der unter einem solchen Druck und einer solchen Temperatur arbeitet, dass direktes Arbeiten unmöglich ist
Apparatus for placing and withdrawing a plasma arc torch in an installation working under such a pressure and temperature that a direct intervention is impossible

(30) Priorité: 03.10.1988 FR 8812899
(43) Date de publication de la demande: 11.04.1990
(73) Titulaire: AEROSPATIALE Société Nationale Industrielle, 75781 Paris Cédex 16 (FR)
(72) Inventeur: Feuillerat, Jean, F-33000 Bordeaux (FR); Valy, Yves Hervé Guillaume, F-33160 Saint-Médard-en-Jalles (FR)
(74) Mandataire: Barnay, André François

(56) Documents cités:
- GB-A- 303 510
- GB-A- 1 231 684
- GB-A- 2 166 029
- US-A- 2 924 269
- US-A- 4 477 248

## Description

La présente invention est relative à un procédé et à un dispositif pour la mise à poste et le retrait d'une torche à plasma sur une installation fonctionnant dans des conditions de pression et de température élevées.

Des torches à plasma, du type à arc non transféré, sont utilisées dans un certain nombre d'installations, ou appareils, dont le fonctionnement implique des pressions et des températures qui interdisent toute intervention directe pour le retrait de la torche ou sa mise à poste.

Dans ces conditions, la mise à poste ou le retrait de la torche à plasma nécessite un changement du régime de fonctionnement de l'installation ou de l'appareil, notamment une diminution momentanée des conditions de pression et éventuellement de température de travail qui sont préjudiciables à tous points de vues.

Le développement industriel de la technique des torches à plasma étant, d'une façon générale, relativement récent, il n'existe actuellement que peu de dispositifs pour la mise en oeuvre de ces torches sur des appareils industriels.

A titre d'exemple caractéristique d'une installation dans laquelle on utilise des torches à plasma on peut citer les hauts fourneaux et c'est dans cette application que l'invention sera décrite.

Les torches à plasma sont utilisées sur les hauts fourneaux pour surchauffer le vent chaud provenant des cowper, avant son injection dans l'appareil.

L'injection du vent chaud est effectuée par l'intermédiaire d'un conduit, ou busillon, auquel est raccordée par une extrémité une manchette inclinée, par exemple comme décrit dans FR-A-2.566.802 de la demanderesse, et le nez de la torche est introduit dans l'extrémité opposée de cette manchette.

Cette manchette doit être la plus courte possible afin de réduire les pertes thermiques.

Pour effectuer la mise à poste et le retrait de la torche, le débit de vent dans le busillon doit être réduit jusqu'à une pression suffisamment faible, de l'ordre d'environ 400 mb ou moins et, du fait de la température et du léger débit de gaz chaud l'opération s'effectue dans les conditions difficiles, et entraîne des pertes de production proportionnelles à la durée du changement de régime du haut fourneau.

Différentes solutions ont été envisagées pour résoudre ce problème en utilisant une ou plusieurs vannes pour isoler le nez de la torche par rapport au busillon.

Dans une première solution on a isolé un volume du busillon au moyen de deux vannes disposées respectivement en amont et en aval de la manchette recevant le nez de la torche, permettant ainsi de mettre ce volume à la pression atmosphérique pour effectuer les opérations nécessaires.

Cet agencement permet de manoeuvrer les vannes dans des conditions de Δ P acceptables, il présente cependant un inconvénient important du fait qu'il nécessite une modification majeure des conduits du hauteur fourneau, dont le diamètre important impose l'emploi de vannes de grandes dimensions entraînant des frais élevés.

Suivant une autre solution, on a intercalé une vanne sur une manchette plus longue, immédiatement en aval du nez de la torche, permettant ainsi d'utiliser une vanne de dimensions plus réduites que les précédentes, mais obligeant à rallonger la manchette, ce qui augmente les pertes thermiques à l'interface de raccordement et modifie les conditions de mélange.

D'autre part dans cette position, la vanne ainsi que le réfractaire de la manchette sont en partie exposés au flux thermique du plasma, nécessitant ainsi de la refroidir efficacement au moyen de dispositifs coûteux.

Dans un troisième agencement on a réalisé une manchette courte ayant juste la longueur du nez de la torche et on a intercalé une vanne au milieu de sa longueur.

On a ainsi éliminé les pertes thermiques et soustrait la vanne aux effets nuisibles du jet de plasma.

Par contre la vanne fonctionne dans de mauvaises conditions en ce qui concerne le Δ P, d'où résultent des déformations qui entravent sa manoeuvre, et des fuites.

Enfin, cet agencement empêche de fermer la vanne lorsque la torche est en place et il se produit des fuites de gaz chaud lors du retrait de la torche, avant la fermeture de la vanne.

L'invention a pour but de remédier à ces inconvénients des agencements connus en fournissant un procédé et un dispositif peu coûteux pour la mise à poste et le retrait d'une torche à plasma à arc non transféré sur une manchette comportant une vanne et communiquant avec un busillon d'une installation, ou d'un appareil fonctionnant dans des conditions de pression et de température élevées :
- qui ne nécessite pas de modifier le régime de fonctionnement de l'appareil,
- qui soit fiable et commode et puisse être adapté sur un appareil existant comportant une manchette courte, sans modification de l'appareil.

Pour atteindre ces buts l'invention a pour objet un procédé pour la mise à poste d'une torche à plasma à arc non transféré sur une extrémité d'une manchette comportant une vanne et communiquant avec un busillon d'un appareil fonctionnant dans des conditions de température et de pression élevées, caractérisé en ce que pour effectuer la mise à poste :
a) on matérialise un volume fermé, modifiable, en amont de la vanne entre celle-ci et l'extrémité de la torche,
b) on équilibre la pression dans ledit volume avec celle règnant en aval de la vanne,
c) on ouvre la vanne,
d) on réduit ledit volume en faisant avancer le nez de la torche à poste à travers ladite vanne.

L'invention a également pour objet un dispositif pour la mise en oeuvre du procédé défini ci-dessus, caractérisé en ce qu'il comprend en amont de la vanne un organe tubulaire extensible et rétractable fixé de façon étanche par une extrémité, autour de l'extrémité de la manchette adaptée pour recevoir le nez de la torche et par son autre extrémité autour de ce nez, des moyens pour équilibrer la pression dans ledit organe avec celle règnant en aval de la vanne, et des moyens pour refroidir ledit organe tubulaire.

D'une façon avantageuse ledit organe annulaire est fixé autour du nez de la torche de façon amovible, des moyens d'étanchéité complémentaires étant prévus sur ledit organe et sur la torche ainsi que des moyens de verrouillage mutuel dudit organe sur la torche.

Suivant une autre caractéristique de l'invention, lesdits moyens pour équilibrer la pression dans ledit organe avec celle en aval de la vanne comprennent un conduit reliant l'intérieur dudit organe a une source d'air comprimé par l'intermédiaire d'un détendeur-pilote relié au côté aval de la vanne par un robinet.

La description qui va suivre, en regard des dessins annexés à titre d'exemples non limitatifs, permettra de bien comprendre comment l'invention peut être mise en pratique.

La figure 1 est une vue schématique en coupe montrant un agencement connu d'une torche à plasma sur une manchette solidaire d'un busillon d'injection de vent chaud dans un haut fourneau.

La figure 2 est une vue analogue à celle de la figure 1, montrant le dispositif suivant l'invention.

Les figures 3 et 4 sont des vues schématiques en coupe montrant le fonctionnement du dispositif de la figure 1.

La figure 5 est une vue d'une variante.

La figure 6 est une vue d'une autre variante.

On a représenté à la figure 1 un schéma d'un agencement connu dans lequel la référence 1 désigne un busillon d'injection de vent chaud dans un haut fourneau, comportant une entrée 2 de vent et une manchette inclinée 3 pour le raccordement d'une torche à plasma 4, du type à arc non transféré, cette manchette étant pourvue d'une vanne d'obturation 5 située à peu près au milieu de sa longueur.

Avec cet agencement la vanne fonctionne dans de mauvaises conditions de Δ P, qui ont provoqué des déformations de l'obturateur de la vanne, ayant pour résultat des difficultés de manoeuvre de celle-ci des défauts d'étanchéité et des fuites.

En outre, dans l'intervalle compris entre le début du recul de la torche 4 et la fermeture de la vanne 5 il se produit une fuite de gaz chaud à l'arrière de la manchette, qui rend les opérations difficiles. En effet les positions relatives des éléments en présence interdisent d'avoir simultanément la torche 4 en place et la vanne 5 fermée. Ce dispositif n'est donc pas satisfaisant.

On a représenté à la figure 2 le dispositif suivant l'invention pour la mise en oeuvre du procédé défini plus haut.

Ce dispositif peut être adapté sur l'agencement de la figure 1, pratiquement sans modification.

Il comprend un organe tubulaire extensible et rétractable 6 fixé de façon étanche par une extrémité, par exemple au moyen de vis (non représentées) autour de l'ouverture 7 de la manchette 3.

Cet organe tubulaire 6 peut être constitué par exemple d'éléments annulaires métalliques montés coulissants les uns dans les autres de manière télescopique et étanche, comme connu en soi.

A son extrémité opposée l'organe tubulaire 6 est pourvu d'une collerette d'étanchéité 8 ayant en section une forme appropriée pour s'ajuster de façon étanche autour d'une partie d'étanchéité complémentaire 9 de l'extrémité de la torche 4.

D'une façon avantageuse, il est prévu au moins une tige 10 de guidage fixée parallèlement à l'axe de la manchette 3 et sur laquelle peut coulisser la collerette 8 de l'organe tubulaire 6 ainsi qu'une bride 11 de la torche, en retrait de son nez 12.

Le dispositif comprend également au moins un organe de verrouillage 13 articulé sur le bord de la collerette 8 de manière à pouvoir venir en prise avec la bride 11 de la torche afin de maintenir celle-ci en contact étanche avec la collerette; au moins un autre organe de verrouillage analogue 14 est articulé sur la manchette 3 et adapté pour coopérer à l'extérieur de l'organe tubulaire avec la bride 11 de la torche, afin de retenir celle-ci en position de fonctionnement, comme on le décrira dans la suite.

Il est enfin prévu d'une part un conduit 15 reliant l'intérieur de l'organe tubulaire 6 à l'atmosphère par l'intermédiaire d'un robinet 17, et un autre conduit 18 reliant l'intérieur de l'organe 6 à une source d'air comprimé S par l'intermédiaire d'un robinet 19 et d'un détendeur-pilote 20 relié lui-même à l'intérieur du busillon 1 par un conduit 21 et un robinet 22.

La figure 2 montre la torche 4 en position de non utilisation, dans laquelle la vanne 5 est fermée et la torche éloignée de la collerette 8.

Pour mettre la torche 4 à poste sur la manchette, on ferme les robinets 17, 19 et 22 et on fait coulisser la torche sur le guide 10 pour amener la partie 9 en contact étanche avec la collerette 8 de l'organe tubulaire 6 et on les verrouille ensemble au moyen de l'organe de verrouillage 13, comme représenté à la figure 3.

Dans cette position, l'organe tubulaire 6 délimite entre le nez de la torche et la manchette 3 une enceinte ou sas étanche 16 de volume variable, fermé à l'une de ses extrémités par le nez de la torche 4 et à son extrémité opposée par la vanne 5, fermée.

On ouvre alors les robinets 19 et 22 afin d'amener le sas 16 à une pression égale à celle du busillon, ou de la manchette en aval de la vanne 5, au moyen du détenteur-pilote 20.

Lorsque les pressions sont égalisées, on ouvre la vanne et on fait avancer la torche en réduisant ainsi en même temps le volume du sas 16, qui est rétracté, en mettant en oeuvre simultanément le gaz plasmagène de la torche 4, sans amorcer l'arc électrique et on amène ainsi son nez à poste en contact avec la périphérie de l'ouverture de la manchette 3.

On verrouille alors la torche en position au moyen de l'organe de verrouillage 14 sur la bride 11, et on ouvre le robinet 17 sur l'atmosphère de manière à refroidir l'intérieur du sas avec de l'air provenant de la source S sous une pression commandée par le détendeur-pilote 20 et à peu près égale à celle règnant en aval de la vanne 5.

On comprend bien entendu que le processus de retrait de la torche s'effectue exactement dans l'ordre inverse.

Dans ce mode de réalisation l'organe tubulaire 6 est réalisé en métal, par exemple en acier inoxydable, en plusieurs éléments coulissant les uns dans les autres comme connu en soi.

Dans la variante représentée à la figure 5, l'organe annulaire 23 est réalisé en caoutchouc, ou autre élastomère renforcé, par exemple un soufflet de marque "VIBROFIX" commercialisé par la Société SNRI, tous les autres éléments sont anologues à ceux du premier mode de réalisation.

Suivant encore une autre variante représentée à la figure 6, l'organe annulaire 24 est monté sur une manchette 25 située en arrière de l'entrée 26 de vent chaud et dans l'axe du busillon 27. L'ensemble du dispositif est par ailleurs en tous points identique à l'exemple précédent, soit avec un sas télescopique en métal, soit avec un soufflet en élastomère.

Dans cette variante, cependant, le conduit 28 reliant le détendeur 20 au busillon débouche dans celui-ci plus loin en aval de l'entrée 26 de vent chaud (figure 6).

Il apparaîtra évident pour les techniciens que bien que l'invention soit particulièrement applicable sur des appareils pourvus d'une manchette courte, elle peut également être appliquée dans le cas d'une manchette longue.

## Revendications

1. Procédé pour la mise à poste d'une torche à plasma à arc non transféré sur une extrémité d'une manchette comportant une vanne et communiquant avec un busillon d'un appareil fonctionnant dans des conditions de température et de pression élevées, et son retrait, caractérisé en ce que pour effectuer la mise à poste :
a) on matérialise un volume fermé modifiable, en amont de la vanne entre celle-ci et l'extrémité de la torche,
b) on équilibre la pression dans ledit volume avec celle règnant en aval de la vanne,
c) on ouvre la vanne,
d) on réduit ledit volume en faisant avancer le nez de la torche à poste à travers ladite vanne, et en ce que pour effectuer le retrait de la torche :
e) on augmente ledit volume en faisant reculer le nez de la torche,
f) on ferme la vanne,
g) on ramène ledit volume à la pression atmosphérique, inférieure à celle règnant en aval de la vanne,
h) on ouvre ledit volume.

2. Dispositif pour la mise en oeuvre du procédé défini suivant la revendication 1, caractérisé en ce qu'il comprend en amont de la vanne (5) un organe tubulaire extensible et rétractable (6) fixé de façon étanche par une extrémité autour de l'extrémité (7) de la manchette (3) adaptée pour recevoir le nez (12) de la torche (4) et par son autre extrémité autour de ce nez, des moyens (19, 20, 22, S) pour équilibrer la pression dans ledit organe (6) avec celle règnant en aval de la vanne (5), et des moyens (17, 19, 20, 22, S) pour refroidir ledit organe tubulaire (6).

3. Dispositif suivant la revendication 2, caractérisé en ce que ledit organe tubulaire (6) est fixé autour du nez de la torche (4) de façon amovible, des moyens d'étanchéité complémentaires (8, 11) étant prévus sur ledit organe (6) et sur la torche (4) ainsi que des moyens (13) de verrouillage mutuel dudit organe sur la torche.

4. Dispositif suivant la revendication 2, caractérisé en ce que lesdits moyens pour équilibrer la pression dans ledit organe (6) avec celle en aval de la vanne (5) comprennent un conduit (18) reliant l'intérieur dudit organe (6) à une source d'air comprimé (S) par l'intermédiaire d'un détendeur-pilote (20) relié au côté aval de la vanne (5) par un robinet (22).

5. Dispositif suivant la revendication 3, caractérisé en ce que l'organe d'étanchéité (7) à l'extrémité de la manchette (3) s'étend en saillie à l'intérieur dudit organe tubulaire (6).

6. Dispositif suivant l'une quelconque des revendications 2 à 5, caractérisé en ce que ledit organe tubulaire (6, 24) est formé d'éléments métalliques coulissant télescopiquement les uns dans les autres.

7. Dispositif suivant l'une quelconque des revendications 2 à 5, caractérisé en ce que ledit organe annulaire (23) est un soufflet réalisé en un élastomère renforcé.

8. Dispositif suivant l'une quelconque des revendications précédentes, caractérisé en ce qu'il est monté sur une manchette (25) alignée axialement sur le busillon (27).

## Patentansprüche

1. Verfahren zum Anbringen und Entfernen eines Plasmabrenners mit nicht übertragenem Lichtbogen an einem Ende eines mit einem Schieber versehenen Stutzens, wobei der Plasmabrenner mit einer Düse eines unter erhöhten Temperaturen und erhöhten Drücken arbeitetenden Gerätes kommuniziert, dadurch gekennzeichnet, daß zur Einnahme der Betriebsstellung
a) ein geschlossener veränderlicher Hohlraum vor dem Schieber zwischen diesem und dem Ende des Brenners hergestellt wird,
b) der Druck in diesem Hohlraum mit dem vor dem Schieber herrschenden Druck ausgeglichen wird,
c) der Schieber geöffnet wird,
d) dieser Hohlraum mit Hilfe des Schiebers durch Vorschieben des Brennermundstücks in die Betriebsstellung verkleinert wird, und daß zum Entfernen des Brenners
e) der Hohlraum durch Rückziehen des Brennermundstücks vergrößert wird,
f) der Schieber geschlossen wird,
g) der Hohlraum auf atmosphärischen Druck, der niedriger als der hinter dem Schieber bestehene Druck ist, reduziert wird,
h) der Hohlraum geöffnet wird.

2. Vorrichtung zur Durchführung des Verfahrens nach Anspruch 1, dadurch gekennzeichnet, daß sie vor dem Schieber (5) mit einem ausziehbaren und wieder zusammenschiebbaren rohrförmigen Organ (6) versehen ist, das am einen Ende um das Ende (7) des Stutzens (3) dicht befestigt ist, indem dieses Ende (7) zur Aufnahme des Mundstücks (12) des Brenners (4) angepaßt ist, und am anderen Ende um das Mundstück herum Mittel (19, 20, 22, S) vorgesehen sind zur Herstellung des Ausgleichs des in diesem Organ (6) herrschenden Druckes mit dem hinter dem Schieber (5) vorhandenen Druck, sowie Mittel (17, 19, 20, 22, S) zur Kühlung des rohrförmigen Organs (6).

3. Vorrichtung nach Anspruch 2, dadurch gekennzeichnet, daß das rohrförmige Organ (6) beweglich um das Mundstück des Brenners (4) herum angeordnet ist und hierzu sich ergänzende Abdichtmittel (8, 11) am Organ (6) und am Brenner (4), sowie Mittel (13) zur gegenseitigen Verriegelung/Absperrung dieses Elementes am Brenner aufweist.

4. Vorrichtung nach Anspruch 2, dadurch gekennzeichnet, daß die genannten Mittel zum Ausgleich des Druckes im Organ (6) mit dem Druck hinter dem Schieber (5) eine Leitung (18) aufweisen, die das Innere des Organs (6) über einen Vorsteuerdruckminderer (20), der hinter dem Schieber (5) über einen Hahn (22) angeschlossen ist, mit einer Druckluftquelle (S) verbindet.

5. Vorrichtung nach Anspruch 3, dadurch gekennzeichnet, daß das Abdichtelement (7) am Ende des Stutzens (3) als Vorsprung in das Innere des rohrförmigen Organs (6) hinein ragt.

6. Vorrichtung nach einem der Ansprüche 2 bis 5, dadurch gekennzeichnet, daß das rohrförmige Organ (6, 24) aus Metallelementen besteht, die teleskopartig ineinander verschiebbar sind.

7. Vorrichtung nach einem der Ansprüche 2 bis 5, dadurch gekennzeichnet, daß das ringförmige Organ (23) eine Manschette aus verstärktem Elastomer ist.

8. Vorrichtung nach einem der vorangehenden Ansprüche, dadurch gekennzeichnet, daß sie an einem mit der Achse der Düse (27) fluchtenden Stutzen (25) angebracht ist.

## Claims

1. Process for putting in place a plasma torch with a non-transferred arc in an end of a tube comprising a shutter and communicating with a tuyere of apparatus operating under conditions of elevated temperature and pressure, and its withdrawal, characterised in that to effect the advance:
a) there is created a variable closed volume upstream of the shutter between the latter and the end of the torch,
b) the pressure in the said volume is brought into equilibrium with that prevailing downstream of the shutter.
c) the shutter is opened,
d) the said volume is reduced, while advancing the tip of the torch to its position past the said shutter, and in that to cause withdrawal of the torch:
e) the said volume is caused to increase while the tip of the torch is retracted,
f) the shutter is closed,
g) the said volume is connected to atmospheric pressure below that prevailing downstream of the shutter,
h) the said volume is opened.

2. Apparatus for putting into practice the process defined according to claim 1, characterised in that it comprises an extensible and retractable tubular member (6) upstream of the shutter (5), secured in a sealing manner by one end around the end (7) of the tube (3) adapted to receive the tip (12) of the torch (4) and by its other end around this tip, means (19, 20, 22, S) to produce equilibrium between the pressure in the said member (6) and that prevailing downstream of the shutter (5) , and means (17, 19, 20, 22, S) to cool the said tubular member (6).

3. Apparatus according to claim 2 characterised in that the said tubular member (6) is secured around the tip of the torch (4) in an immovable manner, complementary sealing means (8, 11) being provided on the said member (6) and on the torch (4) as well as means (13) for locking the said member and the torch together.

4. Apparatus according to claim 2 characterised in that the said means for producing equilibrium between the pressure in the said member (6) and that downstream of the shutter (5) comprise a conduit (18) connecting the interior of the said member (6) to a supply of compressed air (S) through the intermediary of a pilot valve (20) connected through a valve (22) to the downstream side of the shutter (5).

5. Apparatus according to claim 3 characterised in that the sealing member (7) on the end of the tube (3) extends beyond the interior of the said tubular member (6).

6. Arrangement according to any one of claims 2 to 5, characterised in that the said tubular member (6, 24) is formed of metallic elements sliding telescopically one within another.

7. Apparatus according to any one of claims 2 to 5 characterised in that the said annular member (23) is a bellows made of reinforced elastomer.

8. Apparatus according to any one of the preceding claims characterised in that it is mounted on a tube (25) aligned axially on the tuyere (27).
